# EUROPÄISCHE PATENTANMELDUNG

(11) **EP 0 245 598 A1**
(43) Veröffentlichungstag der Anmeldung: **19.11.1987**
(21) Anmeldenummer: 87102948.4
(22) Anmeldetag: 02.03.1987
(51) Int. Cl.: H01F 27/14

(54) **Transformator mit Flüssigkeitskühlung und mit einem Wärmedehnungen ausgleichenden Gaspolster**

(30) Priorität: 13.03.1986 DE 3608425
(71) Anmelder: SIEMENS AKTIENGESELLSCHAFT, 80333 München (DE)
(72) Erfinder: Platzer, Norbert, Sintra (PT)

(57) **Zusammenfassung**

In Transformatoren mit hermetisch geschlossenen Kesseln dient üblicherweise ein Gaspolster (12) zum Ausgleich von Wärmedehnungen eines Transformatoraktivteils (1), wobei bei Anordnung weiterer Gaspolster (14) an den Seitenwänden des Transformatorkessels das erste Gaspolster (12) räumlich über dem Aktivteil verhältnismäßig klein ausführbar ist. Zur Gewährleistung des Druckausgleichs zwischen den verschiedenen Gaspolstern (12 und 14) sind diese jeweils durch ein Rohr (13) miteinander verbunden. Erfindungsgemäß ist jeweils das der Kühlflüssigkeit (7, 8) zugekehrte Ende eines Rohres (13) durch einen Schwallschutz gegen das Einströmen von Kühlflüssigkeit geschützt. Erfindungsgemäß gestaltete Transformatoren können ohne besondere Vorsichtsmaßnahmen, insbesondere zur Vermeidung von Schräglagen, transportiert werden und erfordern darüber hinaus keine strenge Einhaltung ihrer räumlichen Lage im Betrieb. Erfindungsgemäß gestaltete Transformatoren mit kleinerer bis mittlerer Nennleistung sind daher besonders zum Einsatz in verkehrsmäßig weniger gut erschlossenen Gebieten geeignet.

## Beschreibung

Die Erfindung betrifft einen Transformator mit Flüssigkeitskühlung in einem hermetisch geschlossenen Kessel und mit einem Wärmedehnungen ausgleichenden Gaspolster innerhalb des Kessels über der Kühlflüssigkeit sowie mit mindestens einem weiteren mit dem ersten Gaspolster über ein Rohr verbundenen Gaspolster außen an einer Seitenwand des Kessels (DE-AS 12 72 443).

Transformatoren, insbesondere Verteilungstransformatoren zur Verbindung des Mittelspannungsnetzes mit den Verbraucheranschlußkabeln, werden häufig zur Vereinfachung des Gesamtaufbaus mit hermetisch abgeschlossenen Kesseln ausgeführt. Diese Kessel umschließen den Aktivteil sowie die Kühlflüssigkeit, durch die die erzeugte Verlustwärme an die Kesselaußenwand übertragen wird. Zum Ausgleich von Volumenänderungen in Folge von Wärmedehnungen der Einbauteile des Transformators sowie der Kühlflüssigkeit ist über letzterer ein Gaspolster angeordnet, das je nach gerade erreichter Betriebstemperatur mehr oder weniger stark komprimiert ist. Ein derartiger Transformator mit seitlich angeordneten Durchführungen ist durch die DE-OS 23 08 955 bekanntgeworden. Nachteilig ist bei dieser Anordnung die für viele Anwendungsfälle ungünstige Anordnung der Durchführungen und die verhältnismäßig große Bauhöhe im Verhältnis zur Baubreite.

Durch die DE-AS 12 72 443 ist darüber hinaus auch schon ein Transformator mit einem Schutzgaspolster über dem Flüssigkeitsspiegel bekannt, der zusätzlich zu dem ersten Schutzgaspolster über dem Flüssigkeitsspiegel weitere in Form von Atmungssäcken an den Transformatorlängsseiten angebrachte Schutzgaspolster aufweist. Diese Aufteilung des insgesamt erforderlichen Schutzgasvolumens ermöglicht eine relativ gute Anpassung des Transformatorquerschnitts an die von Fall zu Fall zu erfüllenden Bedingungen. Nachteilig ist bei dieser Anordnung jedoch, daß beim Transport dieser Transformatoren schon bei vorübergehenden Schräglagen und stärkeren Beschleunigungen über die Verbindungsleitungen der Schutzgaspolster Kühlflüssigkeit in die zusätzlichen Schutzgaspolster gelangen kann. Das Gleiche gilt für eine durch die FR-PS 550 539 bekanntgewordene Anordnung, bei der darüber hinaus auch im Normalbetrieb bei Ausdehnung des Kühlmittels infolge Erwärmung Kühlmittel durch die Verbindungsleitung in eine in erster Linie zur Rückkühlung desselben dienende zweite Kammer strömt.

Der Erfindung liegt daher die Aufgabe zugrunde, bei einem Transformator der eingangs genannten Art die zum Druckausgleich erforderlichen Verbindungen zwischen den verschiedenen Gaspolstern so zu gestalten, daß auch unter extremen Transportbedingungen und nicht ganz vertikalen Betriebsstellungen ein Übertritt von Kühlflüssigkeit aus dem Kessel in die Kammern von weiteren Gaspolstern zuverlässig unterbunden ist.

Diese Aufgabe wird für Transformatoren mit mehreren Gaspolstern dadurch gelöst, daß das der Kühlflüssigkeit zugekehrte Ende von jedem der die Gaspolster miteinander verbindenden Rohre durch einen Schwallschutz gegen das Einströmen von Kühlflüssigkeit geschützt ist, indem es in einer Nebenkammer des ersten Gaspolsters liegt und daß diese Nebenkammer von einer Kappe auf dem Deckel des Kessels gebildet ist und mit dem Gaspolster lediglich durch einen von dem Rohr und dem Deckel gebildeten engen Ringspalt verbunden ist.

Vorteilhafte Ausgestaltungen der Erfindung bestehen darin, daß die Kappe annähernd koaxial zum Ende des Rohres angeordnet ist und daß das Ende des Rohres den Deckel um mindestens die Hälfte der Höhe der Kappe überragt und daß bei einer Aufteilung des weiteren Gaspolsters auf mehrere Teilvolumina vor jedem Rohr ein Schwallschutz vorgesehen ist.

Die Erfindung kann in sehr vorteilhafter Weise bei Masttransformatoren angewendet werden. Ihre Vorteile bestehen besonders darin, daß die Anforderungen an die Gleichmässigkeit der Transportbewegungen und die Exaktheit der Aufstellungslage nicht besonders hoch sind und daß die Verwendung erfindungsgemäß gestalteter Transformatoren dadurch nahezu unbeschränkt ist.

Ein Ausführungsbeispiel der Erfindung wird anhand einer Zeichnung näher erläutert.
Figur 1 zeigt einen Transformator im Querschnitt mit erfindungsgemäß angeordnetem Rohr und
Figur 2 eine Einzelheit am oberen Ende des Rohres in größerem Maßstab.

Ein nur in groben Zügen dargestelltes Aktivteil 1 für einen Kabinen- oder Masttransformator steht auf einer Grundplatte 5 eines Kessels, dessen Seitenwände 3 mit Kühltaschen zur Rückkühlung einer das Aktivteil 1 umspülenden Kühlflüssigkeit dienen. Auf einer Längsseite des Kessels ist anstelle einer Seitenwand 3 ein allseitig geschlossenes metallisches Gehäuse 2 vorgesehen. Das metallische Gehäuse 2 trägt an seinen beiden Enden je eine Masteinhängung 4, an deren oberen Enden je eine nach unten offene Öse zum Aufsetzen auf eine Quertraverse angeordnet ist.

Nach oben ist der Kessel durch einen Deckel 6 verschlossen, der Oberspannungsdurchführungen 9 und Unterspannungsdurchführungen 10 sowie einen Umsteller 11 trägt. Der Umsteller 11 wird am spannungsfreigeschalteten Transformator von außen bei geschlossenem Kessel betätigt.

Der Kessel ist durch die Grundplatte 5, die Seitenwände 3, das metallische Gehäuse 2, sowie den Deckel 6 hermetisch nach außen abgeschlossen. Zur Vermeidung von unzulässig großen Druckschwankungen innerhalb des Kessels infolge von Wärmedehnungen der Kühlflüssigkeit sowie des Aktivteils 1 ist der Kessel nicht vollständig mit Kühlflüssigkeit gefüllt. Zwischen dem Deckel 6 und der zwischen einer höchstzulässigen Grenzschicht 7 und einer niedrigsten Grenzschicht 8 schwankenden Oberfläche der Kühlflüssigkeit ist ein Gaspolster 12 vorgesehen. Dieses Gaspolster 12 wird vorzugsweise von einem inerten, insbesondere wasserdampf- und sauerstofffreien, Gas gebildet.

Das untere Ende der Oberspannungsdruchführung 9 durchsetzt dieses Gaspolster 12 und taucht mit seinem unteren, metallisch blanke Teile aufweisenden Ende in die Kühlflüssigkeit ein. Ebenso tauchen auch die unteren Enden der Unterspannungsdurchführungen 10 und der Umsteller 11 in die Kühlflüssigkeit ein.

Das eine der Seitenwände 3 ersetzende metallische Gehäuse 2 ist druck- und vakuumfest ausgeführt und ent hält ein weiteres Gaspolster 14. Das Gaspolster 14 und das Gaspolster 12 unter dem Deckel 6 stehen unter dem gleichen Druck. Zu diesem Zweck sind die beiden Gaspolster 12 und 14 durch ein Rohr 13 miteinander verbunden.

Das Rohr 13 ist L-förmig gebogen, wobei der kurze Schenkel waagerecht liegt, eine Seitenwand des metallischen Gehäuses 2 durchsetzt und mit dieser gasdicht verschweißt ist. Ein längerer Schenkel des L-förmig gebogenen Rohres 13 ist durch eine nicht dargestellte Schweißnaht an der Seitenwand des Kessels befestigt und ragt von unten her durch ein Loch im Deckel 6, wobei mit diesem zusammen ein Ringspalt gebildet ist. Über diesen Ringspalt ist das Gaspolster 12 mit einer Nebenkammer 15 verbunden, in die von unten der längere Schenkel des Rohres 13 mündet. Die Nebenkammer 15 ist von einer Kappe 16 gebildet, die annähernd koaxial zum längeren Schenkel des Rohres 13 gasdicht auf dem Deckel 6 befestigt ist. Das Rohr 13 überragt den Deckel 6 um mindestens die Hälfte der Höhe der Kappe 16.

Da die Volumenschwankungen innerhalb des Kessels verhältnismäßig klein sind, wird nur bei selten auftretenden extremen Betriebsbedingungen ein geringfügiger Gasaustausch zwischen den beiden Gaspolstern 12 und 14 stattfinden, so daß praktisch kein Gasaustausch zwischen dem Gaspolster 14 und dem Gaspolster 12 erfolgt. An die Zusammensetzung und Reinheit des Gaspolsters 14 sind demzufolge nur geringere Anforderungen zu stellen als an die entsprechenden Eigenschaften der Gasfüllung in dem Gaspolster 12.

Zur Herabsetzung der Strömungsgeschwindigkeit in dem Rohr 13 bei selten auftretenden plötzlichen Volumenänderungen sind in nicht dargestellter Art und Weise mehrere Rohre 13 parallel geschaltet. Zur weiteren Minimierung möglicher Schadensfolgen ist das metallische Gehäuse 2 bei Transformatoren für größere Leistungen in mehrere nebeneinander liegende Kammern unterteilt, deren jede wiederum über ein Rohr 13 mit dem Luftpolster 12 in Verbindung steht.

## Patentansprüche

1. Transformator mit Flüssigkeitskühlung in einem hermetisch geschlossenen Kessel und mit einem Wärmedehnungen ausgleichenden Gaspolster (12) innerhalb des Kessels über der Kühlflüssigkeit (7, 8) sowie mit mindestens einem weiteren, mit dem ersten Gaspolster (12) über ein Rohr (13) verbundenen Gaspolster (14) an einer Seitenwand des Kessels ,
**dadurch gekennzeichnet**,
- daß das der Kühlflüssigkeit (7, 8) zugekehrte Ende des Rohres (13) durch einen Schwallschutz gegen das Einströmen von Kühlflüssigkeit (7, 8) geschützt ist, indem es in einer Nebenkammer (15) des ersten Gaspolsters (12) liegt, und
- daß die Nebenkammer (15) von einer Kappe (16) auf dem Deckel (6) des Kessels gebildet ist und mit dem Gaspolster (12) lediglich durch einen von dem Rohr (13) und dem Deckel (6) gebildeten engen Ringspalt verbunden ist.

2. Transformator nach Anspruch 1,
**dadurch gekennzeichnet**, daß die Kappe (16) annähernd koaxial zum Ende des Rohres (13) angeordnet ist und daß das Ende des Rohres (13) den Deckel (6) um mindestens die Hälfte der Höhe der Kappe (16) überragt.

3. Transformator nach einem der Ansprüche 1 oder 2,
**dadurch gekennzeichnet**, daß bei einer Aufteilung des weiteren Gaspolsters (14) in mehrere Teilvolumina vor jedem Rohr (13) ein Schwallschutz vorgesehen ist.

4. Transformator nach einem der Ansprüche 1 bis 3, **dadurch gekennzeichnet**, daß er als Masttransformator ausgeführt ist.
